# EUROPÄISCHE PATENTSCHRIFT

(11) **EP 1 142 657 B1**
(45) Veröffentlichungstag und Bekanntmachung des Hinweises auf die Patenterteilung: **27.07.2005**
(21) Anmeldenummer: 01108119.7
(22) Anmeldetag: 30.03.2001
(51) Int. Cl.: B21J 13/14

(54) **Auswerfereinrichtung, Mehrstufenpresse und Verfahren zum Verstellen der Hubhöhe einer Auswerfereinrichtung**
Ejection device, multi-stage press, and method for adjusting the stroke of the ejection device
Dispositif d'éjection, presse à étages multiples, et procédé de réglage de la course du dispositif d'éjection

(30) Priorität: 03.04.2000 DE 10016266; 01.07.2000 DE 10032088
(43) Veröffentlichungstag der Anmeldung: 10.10.2001
(73) Patentinhaber: Schumag Aktiengesellschaft, D-52076 Aachen (DE)
(72) Erfinder: Weller, Alois, 40699 Erkrath (DE)
(74) Vertreter: Castell, Klaus, Dr.-Ing.

(56) Entgegenhaltungen:
- DE-A- 2 414 442
- DE-B- 1 215 479
- US-A- 3 171 144
- US-A- 3 820 376

## Beschreibung

Die Erfindung betrifft eine Auswerfereinrichtung, insbesondere für eine Mehrstufenpresse, einen Kaltumformer sowie ein Verfahren zum Verstellen der Hubhöhe einer Auswerfereinrichtung. Vorliegende Erfindung ist insbesondere anwendbar auf jegliche Art von Kaltumformer, insbesondere auf Mehrstufenkaltumformer.

Ein derartiger Kaltumformer ist beispielsweise aus der EP 0 354 428 A2 bekannt. Bei diesem werden Werkstücke in einem mehrstufigen Prozess kalt umgeformt, indem das jeweilige Werkstück von einer Umformstation zu einer anderen transportiert und in diesen Stationen jeweils von einem Stempel und einer entsprechenden Matrize umgeformt wird. Je nach vorgenommenem Umformprozess müssen die Werkstücke durch Auswerfer aus der Matrize bzw. aus dem Stempel ausgeworfen werden.

Darüber hinaus ist eine Auswerfereinrichtung zum Auswerfen von Pressteilen aus einer Matrize einer Presse aus der Offenlegungsschrift DE 24 14 442 A1 bekannt. Bei dieser Auswerfereinrichtung wird ein Auswerferhebel, der einen Auswerfbolzen zum Auswerfen von Pressteilen ansteuert, über eine Schwinge mit einer Rolle mittels eines Zwischenhebels angetrieben, der über eine Koppelstange mit einer Kurve einer Antriebswelle verbunden ist.

Aus der Patentschrift US 3,820,376 ist ein Pressenauswerfmechanismus bekannt, bei welchem eine drehbar gelagerte Wippe einer Kurve einer Antriebswelle nachläuft. Die Wippe korrespondiert über eine Rolle mit einem Auswerferhebel, der einen Auswerferstössel antreibt.

Des Weiteren ist aus der Auslegeschrift DE 1 215 479 B1 eine Auswerfereinrichtung für Bolzen aus einer Matrize einer Bolzenpresse bekannt. Bei dieser Auswerfereinrichtung ist ein Auswerferhebel an einem seiner Enden drehbar an einem ortsfesten Zapfen gelagert, wobei der Auswerferhebel an seinem anderen Ende ballig ausgeformt ist und mit dem ballig ausgeformten Ende mit einem Auswerferstift korrespondiert. Angetrieben wird der Auswerferhebel mittels eines Zwischenhebels, der über eine Kurve einer Antriebswelle angetrieben ist. Der Zwischenhebel wirkt direkt auf einen Rückenbereich des Auswerferhebels und bewegt diesen periodisch gegen den Auswerferstift.

Die vorliegende Erfindung betrifft insbesondere das Gebiet der matrizenseitigen Auswerfer, wobei die Matrizen den stillstehenden Teil der Matrizen-Stempel-Anordnung bilden.

Es ist Aufgabe vorliegender Erfindung, eine Auswerfereinrichtung, einen Kaltumformer sowie ein Verfahren zum Verstellen der Hubhöhe einer Auswerfereinrichtung vorzusehen, bei welchem die Hubhöhe auf baulich einfache Weise verstellt werden kann.

Als Lösung schlägt die Erfindung einerseits eine Auswerfereinrichtung, insbesondere für einen Kaltumformer, vor, bei welcher ein mit einer rotierenden Auswerferantriebswelle wirkverbundener Auswerferhebel einen Auswerferstössel antreibt, und bei welcher auf der Auswerferantriebswelle eine Kurve vorgesehen ist, entlang welcher ein Nockenfolger läuft, wobei der Nockenfolger über einen Zwischenlenker den Auswerferhebel antreibt und der Zwischenlenker einen Zwischenlenkerwagen umfasst, welcher an dem Nockenfolger entlang einer Lenkerbahn verlagerbar ist.

Durch Veränderung des Zwischenlenkers kann die Hubhöhe sowie gegebenenfalls auch der periodische Bewegungsablauf des Auswerferhebels auf verhältnismäßig einfache Weise verändert werden. Hierzu braucht beispielsweise der Zwischenlenker lediglich verlagert zu werden.

Der Zwischenlenker gestaltet sich besonders einfach in seinem Bewegungsablauf beherrschbar, wenn der Zwischenlenker einen Zwischenlenkerhebel umfasst. Vorzugsweise ist der Zwischenlenkerhebel an einer verlagerbaren Zwischenlenkerachse gelagert, so dass durch ein Verlagern der Zwischenlenkerachse ein Verlagern des Zwischenlenkers beziehungsweise des Zwischenlenkerhebels unmittelbar die Hebelwirkung zwischen Nockenfolger, Zwischenlenker und Auswerferhebel beeinflusst.

Der Zwischenlenker kann einen Zwischenlenkerwagen umfassen, welcher entlang wenigstens einer Lenkerbahn an dem Auswerferhebel verlagerbar ist. Diese Verlagerung kann einerseits zum Einstellen der Hubhöhe oder sonstiger Veränderungen des Bewegungsablaufes des Auswerferhebels genutzt werden. Andererseits kann diese Verlagerung zwischen Zwischenlenker und Nockenfolger bzw. zwischen Zwischenlenker und Auswerferhebel auch während der zyklischen Bewegung der Auswerfereinrichtung erfolgen, so dass in der Anpassung des Bewegungsablaufes des Auswerferhebels an den Bewegungsablauf des Nockenfolgers eine sehr große Variabilität gewährleistet werden kann.

Der Zwischenlenkerwagen kann kraftfrei entlang einer jeweiligen Lenkerbahn verlagert werden, wenn die Verlagerungsbahn mit der Lenkerbahn übereinstimmt. Überbrückt der Zwischenlenkerwagen einen Abstand zwischen dem Auswerferhebel und dem Nockenfolger, so kann eine kraftfreie Verlagerung erfolgen, wenn dieser Abstand entlang der Verlagerungsbahn des Zwischenlenkerwagens konstant bleibt. Durch eine derartige Anordnung können die Kräfte, die zum Verlagern des Zwischenlenkerwagens erforderlich sind, minimiert werden.

Vorzugsweise wird der Zwischenlenkerwagen sowohl entlang einer Lenkerbahn des Auswerferhebels als auch entlang einer Lenkerbahn des Nockenfolgers verlagerbar ausgebildet. Bei einer derartigen Anordnung lässt sich eine Führung des Zwischenlenkerwagens an einer festen Baugruppe realisieren, so dass die beweglichen Baugruppen der Auswerfereinrichtung nicht mit dieser Führung belastet werden brauchen.

Die oben beschriebene Kraftfreiheit lässt sich auch dadurch realisieren, dass die Auswerfereinrichtung eine Verstellposition aufweist, in welcher der Zwischenlenkerwagen verlagert werden kann, ohne das während der Verlagerung der Auswerferhebel verlagert wird. Vorzugsweise liegt die Verstellposition im vorderen Todpunkt des Auswerferhebels beziehungsweise der Auswerfereinrichtung, so dass bei einer Verstellung des Bewegungsablaufes des Auswerferhebels dieser vordere Todpunkt beibehalten wird.

Überbrückt der Zwischenlenker einen Zwischenraum zwischen dem Auswerferhebel und dem Nockenfolger und ist entlang dieses Zwischenraums zwischen einer Anfangsposition und einer Endposition verlagerbar, ist es vorteilhaft, wenn die Auswerferhebelachse an der von dem Zwischenraum abgewandten Seite der Anfangsposition und die Nockenfolgerachse an der von dem Zwischenraum abgewandten Seite der Endposition angeordnet ist. Durch eine derartige Anordnung begrenzt der Auswerferhebel diesen Zwischenraum von der einen Seite und der Nockenfolger diesen Zwischenraum von der anderen Seite. Die beiden Hebelarme reichen somit von verschiedenen Seiten auf den Zwischenlenker hin. Wird nun der Zwischenlenker verlagert, so verkürzt sich der eine Hebelarm, während sich der andere Hebelarm verlängert. Eine Verkürzung des Hebelarms, mit welchem der antreibende Nockenfolger auf den Zwischenlenker wirkt, bedingt eine Verringerung der Amplitude. Wird der Hebelarm vergrößert, mit welchem der Zwischenlenker die von dem Nockenfolger ihm aufgezwungene Bewegung an den Auswerferhebel überträgt, verlängert, so verringert sich diese Amplitude ebenfalls. Bei dieser Anordnung wirkt somit das Verlagern des Zwischenlenkers in Richtung auf einen kürzeren Hebelarm des Nockenfolgers beziehungsweise einen längeren Hebelarm des Auswerferhebels zweifach amplitudenvermindernd, während eine Verlagerung bei einer entgegengesetzten Verlagerung zweifach amplitudenverstärkend wirkt. Die Verlagerung des Zwischenlenkers ist somit wesentlich effektiver als bei gleichgerichteten Hebelanordnungen.

Um die Wartung der Auswerfereinrichtung zu erleichtern, kann bei einer Auswerfereinrichtung, bei welcher der Auswerferstößel mit einem verstellbaren Gegenanschlag wechselwirkt, der am auswerferhebelseitigen Ende des Auswerferstößels mittels Justiermittel justierbar ist, ein Wälzgetriebe als Bestandteil der Justiermittel vorgesehen sein. Bei einem derartigen Wälzgetriebe lassen sich Antrieb und Abtrieb ohne weiteres voneinander trennen. Auf diese Weise kann schnell und betriebssicher Raum für Wartungsarbeiten geschaffen werden. Es versteht sich hierbei, dass derartige Justiermittel, die ein Wälzgetriebe umfassen, auch unabhängig von den übrigen Merkmalen vorliegender Erfindung bei einer Auswerfereinrichtung vorteilhaft einsetzbar sind.

Eine besonders sichere Getriebeverbindung lässt sich realisieren, wenn das Wälzgetriebe ein Schraubengetriebe antreibt.

Um ein einfaches und betriebssicheres Repositionieren des Antriebs zu gewährleisten, kann der Antrieb des Wälzgetriebes von einer Betriebsposition in eine Wartungsposition schwenkbar ausgebildet sein.

Weitere Vorteile, Ziele und Eigenschaften vorliegender Erfindung werden anhand der Beschreibung anliegender Zeichnung erläutert, in welcher beispielhaft eine Auswerfereinrichtung für einen Kaltumformer in schematischer Schnittansicht dargestellt ist.

Die Auswerfereinrichtung 1 weist eine rotierende Antriebswelle 2 auf, an welcher eine Kurve 5 vorgesehen ist. Dieser Kurve 5 folgt ein Nockenfolger 6, der an einer Nockenfolgerachse 16 gelagert ist.

Die Bewegung des Nockenfolgers 6 wird über einen Zwischenlenker, welcher einen Zwischenlenkerhebel 7 und einen Zwischenlenkerwagen 9 umfasst, auf einen Auswerferhebel 3 übertragen, welcher einen Auswerferstößel 4 in an sich bekannter Weise antreibt. Hierbei wird der Auswerferhebel 3 durch eine Rückholfeder 17 gegen den Zwischenlenker gedrückt, so dass er unmittelbar dessen Bewegung folgt.

Der Zwischenlenker ist an Stellflächen 10 bzw. 11 des Auswerferhebels 3 bzw. des Nockenfolgers 6 entlang zweier Lenkerbahnen verlagerbar. Hierbei verlaufe die Lenkerbahnen auf der Oberfläche des Auswerfhebels 3 bzw. des Nockenfolgers 6. Die Verlagerung erfolgt hierbei dadurch, dass eine Achse 8 des Zwischenlenkerhebels 7 in einem Schlitten 18 gelagert ist, welcher entlang einer Führung 19 verschoben werden kann. Hierzu ist der Schlitten 18 über ein Getriebe 20 mit einem motorischen Antrieb 21 wirkverbunden. Es kann auch ein manueller Antrieb vorgesehen sein.

Wie unmittelbar ersichtlich, verlagert sich der Zwischenlenkerwagen 9 sowohl bei einer Verlagerung des Schlittens 18 als auch bei der durch die Antriebswelle 2 bedingten Auswerferbewegungen entlang der Lenkerbahnen 10 und 11.

Der Zwischenlenker ist zwischen einer Anfangsposition und einer Endposition entlang der Lenkerbahnen 10 und 11 verlagerbar. Hierbei überbrückt er einen Zwischenraum zwischen dem Auswerferhebel 3 und dem Nockenfolger. In der Figur ist der Zwischenlenker nahe seiner Anfangsposition dargestellt. Wie unmittelbar ersichtlich, befindet sich die Achse 15 des Auswerferhebels 3 an der von diesem Zwischenraum abgewandten Seite der Anfangsposition, während sich die Achse 16 des Nockenfolgers 6 auf der dem Zwischenraum abgewandten Seite der Endposition befindet. Der Nockenfolger 6 sowie der Auswerferhebel 3 umgreifen somit diesen Zwischenraum von verschiedenen Seiten, so dass bei einer Verlagerung des Zwischenlenkers sich der eine Hebel verlängert, während sich der andere verkürzt, beziehungsweise umgekehrt. Wie unmittelbar ersichtlich bedingt eine Position des Zwischenlenkers in der Nähe seiner Anfangsposition eine sehr hohe Amplitudenübertragung der Bewegung des Nockenfolgers 6 auf den Zwischenlenkerwagen 9. Darüber hinaus bedingt der in der Anfangsposition kurze Hebel, mit welchem der Zwischenlenkerwagen 9 an dem Auswerferhebel 3 angreift, dass die Bewegung des Zwischenlenkerwagens 9 mit sehr großer Amplitude auf den Auswerferhebel 3 übertragen wird.

In der Endposition des Zwischenlenkerwagens 9, nimmt dieser lediglich eine sehr geringe Amplitude des Nockenfolgers 6 auf. Ebenso werden, wie unmittelbar ersichtlich, die Bewegungen des Zwischenlenkerwagens 9 in seiner Endposition in geringem Maße von dem Auswerferhebel 3 aufgegriffen.

Die Figur zeigt die Auswerfereinrichtung im vorderen Totpunkt des Auswerferhebels 3. In diesem Zustand befindet sich auch der Nockenfolger 6 am höchsten Punkt der Kurve 5. Die Stellflächen 11 und 10 des Auswerferhebel 3 beziehungsweise des Nockenfolgers 6 sind derart ausgestaltet, dass in dieser Position beide parallel zueinander verlaufen. Auf diese Weise kann der Zwischenlenker kraftfrei zwischen den Stellflächen 10 und 11 verlagert werden. Darüber hinaus ist bei einer derartigen Anordnung gewährleistet, dass der vordere Totpunkt stets an der selben Position bleibt.

Die Auswerfereinrichtung 1 weist darüber hinaus einen Gegenanschlag 12 für den Auswerferstößel 4 auf. Dieser Gegenanschlag 12 ist durch eine an dem Gegenanschlag 12 angebrachte Schraube justierbar. Diese Schraube ist mit einem Zahnrad 13 verbunden, welches mit seinem Zahnkranz in eine Zahnwalze 14 eingreift, die mittels eines motorischen Antriebs 22 somit als Justiermittel für den Gegenanschlag 12 dient. Die Walze 14 und der motorische Antrieb 22 sind an einem Hebel 23 entlang einer Führung 24 schwenkbar gelagert, so dass diese für Wartungsarbeiten schnell in eine Wartungsposition verschwenkt werden können.

## Patentansprüche

1. Auswerfereinrichtung (1), insbesondere für einen Kaltumformer, bei welcher ein mit einer rotierenden Auswerferantriebswelle (2) wirkverbundener Auswerferhebel (3) einen Auswerferstößel (4) antreibt, und bei welcher auf der Auswerferantriebswelle (2) eine Kurve (5) vorgesehen ist, entlang welcher ein Nockenfolger (6) läuft, wobei der Nockenfolger (6) über einen Zwischenlenker den Auswerferhebel (3) antreibt, ***dadurch gekennzeichnet, dass*** der Zwischenlenker einen Zwischenlenkerwagen (9) umfasst, welcher an dem Nockenfolger (6) entlang einer Lenkerbahn (11) verlagerbar ist.

2. Auswerfereinrichtung (1) nach Anspruch 1, ***dadurch gekennzeichnet, dass*** der Zwischenlenker einen Zwischenlenkerhebel (7) umfasst.

3. Auswerfereinrichtung (1) nach Anspruch 2, ***dadurch gekennzeichnet, dass*** der Zwischenlenkerhebel (7) an einer verlagerbaren Zwischenlenkerachse (8) gelagert ist.

4. Auswerfereinrichtung (1) nach einem der Ansprüche 1 bis 3, ***dadurch gekennzeichnet, dass*** der Zwischenlenkerwagen (9) entlang wenigstens einer Lenkerbahn (10) an dem Auswerferhebel (3) verlagerbar ist.

5. Auswerfereinrichtung (1) nach Anspruch 4, ***dadurch gekennzeichnet, dass*** der Zwischenlenkerwagen (9) sowohl entlang einer Lenkerbahn (10) des Auswerferhebels (3) als auch entlang einer Lenkerbahn (11) des Nockenfolgers (6) verlagerbar ist und die Auswerfereinrichtung (1) eine Verstellposition aufweist, in welcher der Abstand zwischen den beiden Lenkerbahnen (10, 11) entlang der Verlagerungsbahn des Zwischenlenkerwagens (9) konstant bleibt.

6. Auswerfereinrichtung (1) nach einem der Ansprüche 1 bis 5, ***gekennzeichnet durch*** eine Verstellposition, in welcher ein Zwischenlenkerwagen (9) des Zwischenlenkers verlagert werden kann, ohne dass während der Verlagerung der Auswerferhebel (3) verlagert wird.

7. Auswerfereinrichtung (1) nach Anspruch 5 oder 6, ***dadurch gekennzeichnet, dass*** die Verstellposition im vorderen Totpunkt des Auswerferhebels (3) bzw. des Auswerferstößels (4) liegt.

8. Auswerfereinrichtung (1) nach einem der Ansprüche 1 bis 7, ***dadurch gekennzeichnet, dass*** der Zwischenlenker einen Zwischenraum zwischen dem Auswerferhebel (3) und dem Nockenfolger (6) überbrückt und entlang dieses Zwischenraums zwischen einer Anfangsposition und einer Endposition verlagerbar ist, wobei eine Auswerferhebelachse (15) an der von dem Zwischenraum abgewandten Seite der Anfangsposition und eine Nockenfolgerachse (16) an der von dem Zwischenraum abgewandten Seite der Endposition angeordnet ist.

9. Auswerfereinrichtung (1) nach einem der Ansprüche 1 bis 8, ***dadurch gekennzeichnet, dass*** der Auswerferstößel (4) mit einem verstellbaren Gegenanschlag (12) wechselwirkt, der am Auswerferhebelseitigen Ende des Auswerferstößels (4) mittels Justiermittel justierbar ist, wobei die Justiermittel ein Wälzgetriebe (13, 14) umfassen.

10. Auswerfereinrichtung (1) nach Anspruch 9, ***dadurch gekennzeichnet, dass*** das Wälzgetriebe (13, 14) ein Schraubengetriebe antreibt.

11. Auswerfereinrichtung (1) nach Anspruch 9 oder 10, ***dadurch gekennzeichnet, dass*** das Wälzgetriebe einen Antrieb (14) und einen Abtrieb (13) aufweist und der Antrieb (14) wegschwenkbar ausgebildet ist.

12. Kaltumformer mit einer, vorzugsweise matrizenseitigen, Auswerfereinrichtung (1) nach einem der Ansprüche 1 bis 11.

13. Verfahren zum Verstellen der Hubhöhe einer Auswerfereinrichtung (1) nach einem der Ansprüche 1 bis 11, ***dadurch gekennzeichnet, dass*** die Auswerfereinrichtung (1) in einer Verstellposition gebracht und anschließend die Hubhöhe durch Einstellen eines Zwischenlenkers (7) eingestellt wird.

14. Verfahren nach Anspruch 13, ***dadurch gekennzeichnet, dass*** die Verstellposition der vordere Totpunkt der Auswerfereinrichtung (1) ist.

15. Verfahren nach Anspruch 13 oder 14, ***dadurch gekennzeichnet, dass*** zur Hubhöhenverstellung eine Zwischenlenkerachse (8) eines Zwischenlenkers (7) verlagert wird.

## Claims

1. An ejector system (1), more specifically for a cold former, in which an ejector lever (3), which is operably connected to a rotating ejector drive shaft (2), drives an ejector ram (4) and in which there is provided on said ejector drive shaft (2) a curve (5) along which travels a cam follower (6), said cam follower (6) driving said ejector lever (3) via an intermediate steering member, ***characterized in that*** said intermediate steering member includes an intermediate steering member carriage (9) that is displaceable on said cam follower (6) along a steering member path (11).

2. The ejector system (1) as set forth in claim 1, ***characterized in that*** the intermediate steering member includes an intermediate steering member lever (7).

3. The ejector system (1) as set forth in claim 2, ***characterized in that*** the intermediate steering member lever (7) is carried on a displaceable intermediate steering member axis (8).

4. The ejector system (1) as set forth in any of the claims 1 through 3, ***characterized in that*** the intermediate steering member carriage (9) is displaceable on the ejector lever (3) along at least one steering member path (10).

5. The ejector system (1) as set forth in claim 4, ***characterized in that*** the intermediate steering member carriage (9) is displaceable both along a steering member path (10) of the ejector lever (3) and along a steering member path (11) of the cam follower (6) and that the ejector system (1) comprises an adjustment position in which the distance between the two steering member paths (10, 11) along the displacement path of the intermediate steering member carriage (9) remains constant.

6. The ejector system (1) as set forth in any of the claims 1 through *5, **characterized by*** an adjustment position in which an intermediate steering member carriage (9) of the intermediate steering member can be displaced without the ejector lever (3) being displaced during displacement thereof.

7. The ejector system (1) as set forth in claim 5 or 6, ***characterized in that*** the adjustment position lies in the front dead center of the ejector lever (3) or of the ejector ram (4).

8. The ejector system (1) as set forth in any of the claims 1 through 7, ***characterized in that*** the intermediate steering member bridges a space between the ejector lever (3) and the cam follower (6) and is displaceable along said space between an initial position and a final position, an ejector lever axis (15) being disposed on the side of the initial position which is turned away from said space and a cam follower axis (16) being disposed on the side of the end position which is turned away from said space.

9. The ejector system (1) as set forth in any of the claims 1 through 8, ***characterized in that*** the ejector ram (4) interacts with an adjustable mating abutment (12) that is adjustable at the end of the ejector ram (4) located on the side of the ejector lever by means of adjusting means, said adjusting means including a rolling gear (13, 14).

10. The ejector system (1) as set forth in claim 9, ***characterized in that*** the rolling gear (13, 14) drives a screw gear.

11. The ejector system (1) as set forth in claim 9 or 10, ***characterized in that*** the rolling gear comprises a driver member (14) and a driven member (13) and that the driver member (14) is adapted to be pivoted away.

12. A cold former with an ejector system (1) as set forth in any of the claims 1 through 11, said ejector system being preferably located on the side of the die.

13. A method of adjusting the stroke height of an ejector system (1) as set forth in any of the claims 1 through 11, ***characterized in that*** the ejector system (1) is brought into an adjustment position and that the stroke height is adjusted next by adjusting an intermediate steering member (7).

14. The method as set forth in claim 13, ***characterized in that*** the adjustment position is the front dead center of the ejector system (1).

15. The method as set forth in claim 13 or 14, ***characterized in that*** an intermediate steering member axis (8) of an intermediate steering member (7) is displaced for adjusting the stroke height.

## Revendications

1. Système éjecteur (1), notamment pour machine de formage à froid, dans lequel un levier (3) relié à, et coopérant avec, un arbre menant (2) tournant entraîne un poussoir (4) et dans lequel est prévue, sur l'arbre menant (2) de l'éjecteur, une courbe (5) le long de laquelle se déplace un suiveur de came (6), lequel suiveur de came (6) entraîne le levier (3) de l'éjecteur par l'intermédiaire d'un élément intermédiaire de direction, ***caractérisé en ce que*** l'élément intermédiaire de direction comprend un chariot (9) qui est adapté pour se déplacer sur le suiveur de came (6) le long d'une trajectoire (11) de direction.

2. Système éjecteur (1) selon la revendication 1, ***caractérisé en ce que*** l'élément intermédiaire de direction comprend un levier (7).

3. Système éjecteur (1) selon la revendication 2, ***caractérisé en ce que*** le levier (7) de l'élément intermédiaire de direction est monté sur un axe (8) de l'élément intermédiaire de direction qui est déplaçable.

4. Système éjecteur (1) selon l'une quelconque des revendications 1 à 3, ***caractérisé en ce que*** le chariot (9) de l'élément intermédiaire de direction est déplaçable sur le levier (3) de l'éjecteur le long d'au moins une trajectoire (10) de direction.

5. Système éjecteur (1) selon la revendication 4, ***caractérisé en ce que*** le chariot (9) de l'élément intermédiaire de direction est déplaçable à la fois le long d'une trajectoire (10) de direction du levier (3) de l'éjecteur et le long d'une trajectoire (11) de direction du suiveur de came (6) et que le système éjecteur (1) comporte une position de réglage dans laquelle la distance entre les deux trajectoires de direction (10, 11) reste constante le long de la trajectoire de déplacement du chariot (9) de l'élément de direction intermédiaire.

6. Système éjecteur (1) selon l'une quelconque des revendications 1 à 5, ***caractérisé par*** une position de réglage dans laquelle peut être amené un chariot (9) de l'élément de direction intermédiaire sans que le levier (3) de l'éjecteur ne soit déplacé pendant le déplacement.

7. Système éjecteur (1) selon la revendication 5 ou 6, ***caractérisé en ce que*** la position de réglage se situe au point mort avant du levier (3) ou du poussoir (4) de l'éjecteur.

8. Système éjecteur (1) selon l'une quelconque des revendications 1 à 7, ***caractérisé en ce que*** l'élément intermédiaire de direction enjambe un espace entre le levier (3) de l'éjecteur et le suiveur de came (6) et est déplaçable le long de cet espace entre une position initiale et une position finale, un axe (15) du levier éjecteur étant disposé sur le côté de la position initiale détourné de l'espace et un axe (16) du suiveur de came étant disposé sur le côté de la position finale détourné de l'espace.

9. Système éjecteur (1) selon l'une quelconque des revendications 1 à 8, ***caractérisé en ce que*** le poussoir (4) de l'éjecteur interagit avec une butée antagoniste (12) réglable adaptée pour être ajustée à l'extrémité du poussoir (4) de l'éjecteur située du côté du levier de l'éjecteur au moyen de moyens d'ajustement, lesquels moyens d'ajustement comprennent un engrenage avec roulement (13, 14).

10. Système éjecteur (1) selon la revendication 9, ***caractérisé en ce que*** l'engrenage avec roulement (13, 14) entraîne un engrenage à vis.

11. Système éjecteur (1) selon la revendication 9 ou 10, ***caractérisé en ce que*** l'engrenage avec roulement comporte une unité menante (14) et une unité menée (13) et que l'unité menante (14) est adaptée pour être écartée par pivotement.

12. Machine de formage à froid avec un système éjecteur (1) selon l'une des revendications 1 à 11 situé de préférence du côté de la matrice.

13. Procédé de réglage de la hauteur de course d'un système éjecteur (1) selon l'une des revendications 1 à 11, ***caractérisé en ce que*** le système éjecteur (1) est amené dans une position de réglage et que la hauteur de course est ensuite réglée en réglant un élément de direction intermédiaire (7).

14. Procédé selon la revendication 13, ***caractérisé en ce que*** la position de réglage est le point mort avant du système éjecteur (1).

15. Procédé selon la revendication 13 ou 14, ***caractérisé en ce que*** l'on déplace un axe (8) d'un élément de direction intermédiaire (7) pour régler la hauteur de la course.
